# EUROPÄISCHE PATENTSCHRIFT

(11) **EP 0 193 618 B1**
(45) Veröffentlichungstag und Bekanntmachung des Hinweises auf die Patenterteilung: **12.12.1990**
(21) Anmeldenummer: 85905008.0
(22) Anmeldetag: 27.06.1985
(51) Int. Cl.: E21B 4/02

(54) **Montagevorrichtung und -verfahren für den orientierten Zusammenbau eines Schraubenmotors**
Apparatus and method for assembling and matching the working components of a sectional screw downhole motor
Dispositif et méthode d'assemblage orientée d'un moteur de fond de puits de vis sectionnel

(30) Priorität: 19.07.1984 SU 3771625
(43) Veröffentlichungstag der Anmeldung: 10.09.1986
(73) Patentinhaber: VSESOJUZNY NAUCHNO-ISSLEDOVATELSKY INSTITUT BUROVOI TEKHNIKI, Moscow, 117957 (RU)
(72) Erfinder: BALDENKO, Dmitry Fedorovich, Moscow, 113462 (SU); BEZLEPKIN, Nikolai Petrovich, Oktyabrsky, 425620 (SU); VADETSKY, Jury Vyacheslavovich, Moscow, 121293 (SU); GUSMAN, Moisei Timofeevich, Moscow, 117049 (SU); POTAPOV, Jury Fedorovich, Ljubertsy, 140004 (SU); SEMENETS, Valery Igorievich, Moscow, 117437 (SU)
(74) Vertreter: Patentanwälte Zellentin & Partner
(86) Internationale Anmeldenummer: SU8500051
(87) Internationale Veröffentlichungsnummer: WO8600954

(56) Entgegenhaltungen:
- US-A- 3 982 858
- US-A- 3 999 901
- US-A- 4 011 917
- M.T. Gusman et al. "Vintovye zaboinye dvigateli", 1972, VNIIOENG (Moscow) see page 56

## Beschreibung

### Technisches Gebiet

Die Erfindung bezieht sich auf Bohrausrüstungen, insbesondere auf ein Verfahren zum orientierten Zusammenbau der Arbeitsorgane eines Sektions - Bohrlochsohlen - Schraubenmotors unter Verwendung einer Montagevorrichtung.

### Stand der Technik

In der Praxis der Niederbringung von Bohrungen finden Bohrlochsohlen-Schraubenmotoren immer mehr Verbreitung. Für sie sind ein einfacher Betrieb und eine einfache Bedienung sowie geringe Motorabmessungen kennzeichnend (Gusman M. T., Baldenko D. F. u.a. "Zaboinye vontovye dvigateli dlya burenia skvazhin" [Bohrlochsohlen-Schraubenmotoren zum Niederbringen von Bohrungen], Moskau, "Nedra", 1981).

Die Länge der Arbeitsorgane-der Statoren und Rotoren-von Bohrlochsohlen-Schraubenmotoren ist im Hinblick auf die technologischen Möglichkeiten ihrer Herstellung begrenzt. Im Zusammenhang damit sind die bei der Arbeit des Motors auftretenden spezifischen Größen des Drehmomentes und des Druckgefälles je Längeneinheit der Arbeitsorgane oder je einem Schraubengang ihres Schraubengewindes hinreichend groß.

Unter erleichterten Bohrbedinungen mit Klarwasserspülung der Sohle gewährleistet der Einsatz von Bohrlochsohlen-Schraubenmotoren eine hohe Effektivität und genügt vollkommen den Anforderungen der Bohrtechniker, jedoch werden in den meisten Regionen Bohrspülungen mit hohem Gehalt an fester Phase verwendet, was die Betriebsdauer der Arbeitsorgane erheblich herabmindert und einen Faktor darstellt, welcher die allgemeine Verwendung derartiger Motoren einschränkt. Die Vervollkommnung von Bohrlochsohlen-Schraubenmotoren in der in- und ausländischer Praxis geht den Weg einer Vergrößerung der Länge der Arbeitsorgane (der Anzahl der Schraubengänge des Schraubengewindes), um spezifische Kontaktbelastungen im Schraubpaar zu vermindern und folglich die Betriebsdauer der Arbeitsorgane zu erhöhen. Die Arbeiten werden in zwei Richtungen durchgeführt: in der perspektivischen Ausarbeitung der Technologie der Herstellung von monolithischen Mehrschritt-Konstruktionen von Rotoren und Statoren und in der Erarbeitung der Methoden eines Sektionierens der Arbeitsorgane der Motoren.

Zur Zeit ist eine Reihe von technischen Lösungen bezüglich der Sektionierung der Arbeitsorgane von Bohrlochsohlen-Schraubenmotoren bekannt.

Es ist ein Verfahren zum Zusammenbau eines Sektions-Bohrlochsohlen-Schraubenmotors bekannt, der konstruktionsmäßig in Form von zwei und mehr Sektionen von Arbeitsorganen ausgeführt ist, von denen jede einen Rotor und einen Stator einschließt (siehe SU-Erfinderschein 286502 und US-A-4.011.917).

Die Verbindung der Sektionen wird folgenderweise bewirkt: die Statoren werden mittels einer Gewindebuchse, die Rotoren aber mittels eines Gelenkes verbunden. Bei dieser technischen Lösung kann die Übereinstimmung der Schraubenflächen der zu verbindenden gleichnamigen Arbeitsorgane nur zufällig erfolgen. Beim willkürlichen Zusammenbau der Arbeitsorgane, bei welchem die radiale Verschiebung der benachbarten Rotoren in bezug auf die Achse der Statoren in entgegengesetzter Richtung möglicht ist, kennzeichnet sich die Arbeit des Motors durch erhöhte radiale Vibrationen, da die Verschiebung der Längsachsen der benachbarten Rotoren bis auf die doppelte Exzentrizität der Rotorachse in bezug auf die Statorachse in der Einsektionsvariant des Motors vergrößert werden kann, was zur Zerstörung von Verschraubungen und zur Möglichkeit von schweren Havarien im Bohrloch sowie zu einem intensiveren Verschleiß der Berührungsflächen des Schraubpaares infolge erhöhter dynamischer Beanspruchungen während der Arbeit des Motors führt.

Zur Gewährleistung eines orientierten Zusammenbaus der Arbeitsorgane eines Bohrlochsohlen-Schraubenmotors ist eine Montagevorrichtung bekannt (siehe die US-Patentschrift Nr. 3982858).

Die Vorrichtung schließt einen Montagestator und einen Montagerotor ein, von denen jeder eine ausreichende Länge aufweist, um die Anbringung der gleichnamigen Arbeitsorgane (Statoren oder Rotoren) an seiner profilierten Oberfläche sicherzustellen.

Der Montagestator bzw. der Montagerotor hat eine profilierte Oberfläche, die der profilierten Oberfläche der zu verbindenden Arbeitsorgane adäquat ist.

Das Verfahren zum Zusammenbau des Motors besteht darin, daß zuerst die Spindelsektion zusammengebaut wird, die Stütz- und Abdichteinheiten enthält. Danach werden aufeinanderfolgend die Arbeitsogane der Motorsektionen unter Einhaltung einer vorgegebenen Orientierung der profilierten Oberflächen zusammengebaut. Die Aufeinanderfolge des orientierten Zusammenbaus ist wie folgt. Zwei Statoren, die gleiche geometrische Abmessungen der profilierten Oberflächen aufweisen, werden an dem Montagerotor bis zur Berührung der Stirnseiten angebracht, wobei an ihnen zylindrische Oberflächen (an dem einen Stator eine zylindrische Außenfläche und an dem anderen Stator eine zylindrische Innenfläche) ausgeführt sind. Nach der Herstellung des Kontaktes der Stirnseiten beim Aufsetzen der Statoren auf die zu koppelnden zylindrischen Oberflächen trägt man auf einen jeden der Statoren Anrisse auf, welche die gegenseitige Anordnung der Statoren bei in ihnen eingesetztem Montagerotor bedingen. Auf diese Weise wird die Fortsetzung der profilierten Oberfläche von dem einen Stator auf den anderen sichergestellt. Danach wird der Montagerotor entfernt, das Zusammenfallen der aufgetragenen Anrisse geprüft und die beiden Statoren durch Schweißung am gesamten Umfang der Außenfläche verbunden. In ebensolcher Weise werden alle nachfolgenden Statoren angefügt.

Die Rotoren der besagten Motoren, welche bei ihrem Einsetzen in die Statoren den Motorbetrieb gewährleisten, werden untereinander innerhalb einer einheitlichen Montagestators verbunden, dessen Innenfläche der profilierten Oberfläche der zu verbindenden Rotoren vollkommen entspricht. Nach der Montage werden die Rotoren in axialer Richtung befestigt, der Montagestator wird entfernt, indem er dabei die Stoßstelle zwischen den zu verbindenen Rotoren freigibt. Die beiden Rotoren werden am gesamten Umfang der Außenfläche zusammengeschweißt. In derselben Weise werden auch die nachfolgenden Rotoren angefügt.

Das genannte Verfahren zur orientierten Verbindung der Arbeitsorgane bietet die Moglichkeit, die erforderliche Anzahl von Paaren "Stator-Rotor" zusammenzubauen, wobei die profilierten Oberflächen der entsprechenden Arbeitsorgane ein einheitliches Schraubengewinde über die gesamte Länge derselben darstellen. Nach dem Einsetzen der zusammengebauten Rotoren in die zusammengebauten Statoren wird die Motorsektion an die früher zusammengebaute Spindelsektion angeschlossen.

Nachteilig bei den vorstehend beschriebenen Verfahren zum Zusammenbau der Arbeitsorgane des Motors sind technische Schwierigkeiten bei der Durchführung des orientierten Zusammenbaus der Arbeitsorgane. Das Vorhandensein einer vereinfachten Montagevorrichtung führte ZUR Verkomplizierung der Motorkonstruktion. Gleichzeitig wurde auch der eigentliche Prozeß des orientierten Zusammenbaus komplizierter. Außerdem ist die Schweißung der Arbeitsorgane keine zuverlässige Verbindungsart bei den Erzeugnissen, die unter angespannten Bedingungen von erhöhten Belastungen und Vibrationen arbeiten, weil beim Verbinden der benachbarten gleichnamigen Arbeitsorgane Achsabweichung und Schiefstellung ihrer Längsachsen unvermeidlich sind, was die Folge einer Lageabweichung von der Parallelität der Stirnflächen der zu sektionierenden Arbeitsorgane ist. Die Schweißung von gummibelegten Statoren kann zur Beschädigung des Gummibelags führen.

Die Schweißverbindung macht die Konstruktion des Motors nicht auseinandernehmbar und führt beu Beschädigung eines der Arbeitsorgane der zu verbindenen Sektionen zur Notwendigkeit einer komplizierten Reparatur des Motors oder zur vollständigen Auswechselung desselben.

Ein weiterer Nachteil des genannten Verfahrens zum Zusammenbau der Arbeitsorgane mit Hilfe der Schweißung ist, daß es ohne kontinuierliche Sichtkontrolle der gegenseitigen Anordnung der Schraubengewinde von Rotoren und Statoren der zu verbindenden Sektionen durchgeführt wird, was letzten Endes den Prozeß des Zusammenbaus erschwert.

### Offenbarung der Erfindung

Der vorliegenden Erfindung liegt dit Aufgabe zugrunde, ein Verfahren zum orientierten Zusammenbau der Arbeitsorgane eines Sektions-Bohrlochsohlen-Schraubenantriebs unter Verwendung einer Montagevorrichtung zu schaffen, bei welchen die Verbindung der Arbeitsorgane des Bohrlochsohlenantriebs unter Vereinfachung seines Zusammenbaus ohne Schweißen möglich ist.

Die Aufgabe wird dadurch gelöst, daß in einer Montagevorrichtung zum orientierten Zusammenbau der Arbeitsogane des Sektions-Bohrlochsohlen-Schraubenmotors unter Verwendung einteiliger Gewindebuchsen mit Montageelementen mit profilierten Oberflächen, deren Gängigkeit durch die Schraubengewinde dieser Oberflächen bestimmt wird, die der profilierten Oberfläche des Arbeitsorgans des Motors entsprechen, erfindungsgemäß die Montageelemente mittels einer Steifkupplung paarweise verbunden sind, und jedes von ihnen Buchsen mit profilierten Oberflächen enthält, von denen eine mit der Steifkupplung starr verbunden ist und die andere in bezug auf die eigene Längsachse verschiebbar angeordnet ist, wobei die Vorrichtung mit einer Scheibe mit Feststeller versehen ist, welche an der Steifkupplung angebracht ist, wobei die Stirnflächen der Scheibe und der beweglichen Buchse in gleichem Abstand voneinader befindliche radiale Einkerbungen aufweisen, deren Anzahl der der profilierten Oberfläche des Montageelementes gleich ist.

Der Zusammenbau des erfindungsgemäßen Sektions-Bohrlochsohlen-Schraubenmotors, dessen Arbeitsorgane vermittels einer einteiligen Gewindebuchse verbunden sind, ist nur mit Hilfe der Montagevorrichtung möglich, die es erlaubt, die gegenseitige Anordnung der Schraubengewinde der benachbarten gleichnamigen Arbeitsorgane der Statoren und Rotoren-zu überwachen.

Ein Sektions-Bohrlochsohlen-Schraubenmotor, dessen Arbeitsorgane vermittels einer einteiligen Gewindebuchse zusammengebaut sind, weist eine erhöhte Betriebszuverlässigkeit auf, weil die Gewindebuchse die Achsabweichung und Schiefstellung der Achsen der verbundenen Arbeitsorgane kompensiert, welche beim Stoßverbinden der einzeln herstellbaren Arbeitsorgane unvermeidlich entstehen. Der Sektions-Bohrlochsohlen-Schraubenmotor in der erfindungsgemäßen Montageweise gewährleistet eine beträchtliche Erhöhung der Sollbetriebszeit der Arbeitsorgane und schließt Brüche ihrer Verbindungseinheit aus.

Die erfindungsgemäß vorgeschlagene Montagevorrichtung gewährleistet die Sichtkontrolle der Qualität des Zusammenbaus, da die durch die Steifkupplung verbundenen Buchsen in die benachbarten gleichnamigen Arbeitsorgane eingesetzt werden und die gegenseitige Anordnung der Schraubengewinde an der relativen Lage der Einkerbungen an der Stirnfläche der beweglichen Buchse und der Scheibe beobaachtet wird.

Im Verfahren der Einstellung der erfindungsgemäßen Montagevorrichtung vereinigt man die profilierten Oberflächen der Buchsen des Montageelementes mit der profilierten Oberfläche des Einstellelementes, dessen Länge nicht kleiner als der Abstand zwischen den äußeren Stirnseiten der Buchsen ist, und dessen profilierte Oberfläche der profilierten Oberfläche des Arbeitsorgans des Motors identisch ist, und bringt auch durch Verschiebung der Scheibe in bezug auf die Längsachse der Buchsen die radialen Einkerbungen der Scheibe mit den radialen Einkerbungen der beweglichen Buchse zur Übereinstimmung, worauf man die Scheibe an der Steifkupplung mittels des Feststellers befestigt.

Die Einstellung der Montagevorrichtung macht keine zusätzlichen Einrichtungen erforderlich, und das Einstellelement stellt ein übliches Element des Schraubpaares, d.h. den Rotor oder den Stator, dar, welche zum Zusammenbau des Sektions-Bohrlochsohlen-Schraubenmotors bestimmt sind.

Die Aufgabe wird auch dadurch gelöst, daß im Verfahren zum orientierten Zusammenbau der Arbeitsogane eines Sektions-Bohrlochsohlen-Schraubenmotors mit einer Stützeinheit, die mit einer Motorsektion verbunden ist, die hintereinander angeordnete Arbeitsorgane-einen Stator und einen Rotor-aufweist, die über ihre profilierten Schraubenflächen miteinander zusammenwirken, deren Gängigkeit durch die Schraubengewinde dieser Oberflächen bestimmt wird, wobei die gleichnamigen Paare der benachbarten Arbeitsorgane gleichachsig starr durch einteilige Gewindebuchsen untereinander verbunden sind, unter Verwendung der Montagevorrichtung, das die Vereinigung der profilierten Oberflächen der Arbeitsorgane des Motors und der Buchsen der Montageelemente der Montagevorrichtung einschließt, erfindungsgemäß man die gleichnamigen Arbeitsorgane mittels der Gewindebuchsen mit vorläufiger Befestigung auf den Gewinden untereinander verbindet, die profilierten Oberflächen der Buchsen der Montageelemente der eingestellten Montagevorrichtung jeweils mit den profilierten Oberflächen der zu verbindenden Arbeitsorgane vereinigt und die endgültige Befestigung der Gewinde im Bereich der Winkelverschiebungen der zu verbindenden Arbeitsorgane innerhalb der für die zu verschraubenden Gewinde zulässigen Drehmomente bis zur Übereinstimmung der radialen Einkerbungen an der Scheibe und der beweglichen Buchse des Montageelementes vornimmt.

Das Verfahren zum Zusammenbau des Sektions-Bohrlochsohlen-Schraubenmotors unter Verwendung der vorläufig eingestellten Montagevorrichtung vereinfacht den technologischen Prozeß des Zusammenbaus, da beim Einsatz der Montagevorrichtung die Notwendigkeit zusätzlicher technologischer Arbeitsgänge entfällt, und gewährleistet die erforderliche Genauigkeit der orientierten Schraubengewinde der benachbarten gleichnamigen Arbeitsorgane.

### Beschriebung der Zeichnungen

Andere Ziele und Vorteile der vorliegenden Erfindung ergeben sich aus der nachfolgenden eingehenden Beschreibung ihrer Ausführungsbeispiele und aus beigefügten Zeichnungen, in denen zeigen:
Fig. 1 einen Sektions-Bohrlochsohlen-Schraubenmotor (Längsschnitt);
Fig. 2 eine Montagevorrichtung zum orientierten Zusammenbau der Rotoren des Sektions-Bohrlochsohlen-Schraubenmotors (Längsschnitt);
Fig. 3 die Korrektureinrichtung der Montagevorrichtung zum Zusammenbau von Rotoren (Ansicht in Pfeilrichtung A in Fig. 2);
Fig. 4 eine Montagevorrichtung zum orientierten Zusammenbau der Statoren des Sektions-Bohrloch-Schraubenmotors (Längsschnitt);
Fig. 5 die Korrektureinrichtung der Montage vorrichtung zum Zusammenbau von Statoren (Ansicht in Pfeilrichtung B von Fig. 4);
Fig. 6 ein Schema, welches das Verfahren zur Einstellung der Montagevorrichtung zum orientierten Zusammenbau von Rotoren veranschaulicht;
Fig. 7 ein Schema, welches das Verfahren zur Einstellung der Montagevorrichtung zum orientierten Zusammenbau von Statoren veranschlaulicht;
Fig. 8 ein Schema, welches das Verfahren zum orientierten Zusammenbau der Rotoren des Sektions-Bohrlochsohlen-Schraubenmotors veranschaulicht;
Fig. 9 ein Schema, welches das Verfahren zum orientierten Zusammenbau der Statoren des Sektions-Bohrlochsohlen-Schraubenmotors veranschaulicht.

### Ausführungsformen der Erfindung

Der Sektions-Bohrlochsohlen-Schraubenmotor in der in Fig. 1 dargestellten Ausführungsform schließt Motorsektionen 1 und 2 sowie eine Spindelsektion 3 ein..Jede Motorsektion 1, (2) enthält Arbeitsorgane-einen Stator 4 (5) und einen innerhalb desselben angeordneten Rotor 6 (7). Der Stator 4 (5) stellt ein metallisches Gehäuse 8 (9) dar, an dessen Innenfläche ein elastischer Belag 10 (11) anvulkanisiert ist. Derjenige Teil des elastischen Belags 10 (11) des Stators 4 (5), welcher mit dem Rotor 6 (7) kontaktiert, besitzt eine mehrgängige profilierte Schraubenfläche 12 (13).

Der Rotor 6 (7) besitzt eine mehrgängige profilierte Schraubenfläche 14 (15), die mit der zugeordneten profilierten Oberfläche 12 (13) des elastischen Belags 10 (11) des Stators 4 (5) kontaktiert. Die Gangzahl der profilierten Oberfläche 14 (15) des Rotors 6 (7) unterscheidet sich um Eins von der Gangzahl der profilierten Oberfläche 12 (13) des elastischen Belags 10 (11) des Stators 4 (5).

Der Rotor 6 (7) ist innerhalb des Stators 4 (5) derart untergebracht, daß seine Achse von der Achse des Stators 4 (5) um die Größe der Exzentrizität "e" entfernt ist.

Die profilierten Oberflächen 12 (13) des elastischen Belags 10 (11) des Stators 4 (5) und des Rotors 6 (7) bilden, indem sie miteinander kontaktieren, Kammern C zum Durchtritt einer Flüssigkeit oder eines anderen Arbeitsmittels.

Die Statoren 4 und 5 der Motorsektionen 1 und 2 sind über eine einteilige Gewindebuchse 16 untereinander verbunden. An den oberen Stator 4 wird ebenfalls mit Hilfe eines Gewindes eine Gewindebuchse 17 befestigt, über welche der Motor mit einem (nicht angebildeten) Bohrgestänge verbunden ist. Der untere Stator 5 der Motorsektion 2 ist mit Hilfe eines Gewindes mit dem Gehäuse 18 der Spindelsektion 3 verbunden.

Die Rotoren 6 und 7 sind ebenfalls mittels einer einteiligen Gewindebuchse 19 untereinander verbunden.

Die Verwendung der einteiligen Gewindebuchsen 16 und 19 zur Verbindung jeweils der Statoren 4 und 5 und der Rotoren 6 und 7 ermöglicht eine gleichachsige Verbindung der Statoren 4 und 5 sowie der Rotoren 6 und 7.

Im unteren Teil ist der Rotor 7 der Motorsektion 2 mit der Ausgangswelle 20 der Spindelsektion 3 verbunden, welche ihrerseits mit einem (nicht abgebildeten) gesteinszerstörenden Werkzeug verbunden wird.

Die Montagevorrichtung 21 (Fig. 2) zum orientierten Zusammenbau der Rotoren 6 und 7 eines Sektions-Bohrlochsohlen-Schraubenmotors schließt zwei Montageelemente 22 und 23 ein, die mittels Steifkupplungen 24 untereinander verbunden sind. Das Montageelement 22 stellt eine Buchse 25 dar, an deran Innenfläche in dieser Ausführungsform ein elastischer Belag 26 anvulkalisiert ist, welcher eines mehrgängige profilierte Schraubenoberfläche 27 aufweist. Die Gangzahl der profilierten Oberfläche 27 ist der Gangzahl der profilierten Oberfläche 14 (15) der Rotoren 6 (7) gleich. Das Profil der Oberfläche 27 ist so ausgeführt, daß bei ihrer Kopplung mit der profilierten Oberfläche 14 (15) der Rotoren 6 (7) zwischen ihnen kein Spalt besteht.

Das Montageelement 23 ist in Form eines Gehäuses 28 ausgebildet, in dessen Innerem ein Lager 29 untergebracht ist, das mittels eines Stiftes 30 befestigt ist. Das Gehäuse 28 ist mit der Buchse 25 mittels der Steifkupplungen 24 starr verbunden. Im Lager 29 ist eine bewegliche Buchse 31 angeordnet. In dieser Ausführungsform wird die Beweglichkeit der Buchse 31 durch die Möglichkeit ihrer Drehumg um die eigene Längsachse sichergestellt. Die Buchsen 25 und 31 sind gleichachsig montiert.

Zur Verhinderung einer axialen Verschiebung der Buchse 31 ist an ihrer Außenfläche ein Anschlagring 32 angebracht.

Ebenso wie die Buchse 25 besitzt die bewegliche Buchse 31 einen an ihre Innenfläche anvulkanisierten elastischen Belag 33, der eine mehrgängige profilierte Schraubenoberfläche 34 aufweist. Die Gangzahl der Oberfläche 34 und die Ausbildung des Profils sind entsprechend wie bei der profilierten Oberfläche 27 des elastischen Belags 26 der Buchse 25.

Die hier beschriebene Montagevorrichtung ist mit einer Korrektureinrichtung 35 ausgestattet, die eine Scheibe 36 (Fig. 2, 3) einschließt, welche am Gehäuse 28 mit Hilfe einer Schraube 37 befestigt ist. An der Stirnfläche der Scheibe 36 und der Buchse 31 sind jeweils Einkerbungen 38 und 39 aufgetragen. Die Abstände zwischen den Einkerbungen 38 an der Oberfläche der Scheibe 36, welche durch die Größe des Zentriwinkels a bestimmt werden, sind ein und dieselben und zwischen beliebigen zwei benachbarten Einkerbungen 38 gleich. In gleichem Abstand voneinander befinden sich auch die Einkerbungen 39 an der Stirnfläche der Buchse 31.

Die Anzahl der radialen Einkerbungen 38 und 39 an der Scheibe 36 und der Buchse 31 ist der Gängigkeit der profilierten Schraubenfläche 14 (15) der Rotoren 6 (7) gleich.

Die Steifkupplung 24, die die Montageelemente 22 und 23 starr verbindet, besitzt Gewindeenden mit Muttern 40, mit deren Hilfe der Abstand zwischen den Montageelementen 22 und 23 in axialer Richtung geregelt wird.

Ähnlich ist die Montagevorrichtung 41 zum orientierten Zusammenbau der Statoren 4 und 5 des Sektions-Bohrlochsohlen-Schraubenmotors (Fig. 4) ausgeführt.

Diese Montagevorrichtung 41 besteht aus zwei Montageelementen 42 und 43. Das Montageelement 42 stellt eine Buchse 44 mit mehrgängiger profilierter Schraubenfläche 45 dar. Die Buchse 44 ist mit einer Steifkupplung 46 starr verbunden, an welcher auch das Montageelement 43 montiert ist. Zwischen der Steifkupplung 46 und dem Montageelement 43 ist ein Lager 47 angeordnet, dank welchem in dieser Ausführungsform der Montagevorrichtung 41 die Drehungsmöglichkeit des Montageelementes 43 in bezug auf die Längsachse der Buchse 44 sichergestellt wird. Zur Verhinderung einer axialen Verschiebung demontageelementes 43 längs der Steifkupplung 46 ist an dieser ein Anschlagring 48 angebracht. Das Montageelement 43 selbst ist in Form einer beweglichen Buchse 49 mit mehrgängiger profilierter Schraubenfläche 50 ausgebildet. Die Buchsen 44 und 49 sind gleichachsig angeordnet.

Ebenso wie die oben behandelte ist die in Rede stehende Montagevorrichtung 41 mit einer Korrektureinrichtung 51 (Fig. 4, 5) ausgestattet, die eine Scheibe 52 einschließt, welche an einer Kegelfläche 53 der Steifkupplung 46 angebracht ist. Zur starren Befestigung der Scheibe 52 ist eine Mutter 54 vorgesehen, die längs der Steifkupplung 46 auf einem Gewinde verstellbar ist.

An der Stirnfläche der Scheibe 52 sind radiale Einkerbungen 55 angebracht. Der Abstände zwischen den Einkerbungen 55, welche durch die Größe des Zentriwinkels β bestimmt werden, sind ein und dieselben und zwischen beliebigen zwei benachbarten Einkerbun 55 gleich. In gleichem Abstand voneinander befinden sich auch Einkerbungen 56 an der Stirnfläche der beweglichen Buchse 49.

Die Anzahl der radialen Einkerbungen 55 und 56 an der Scheibe 52 und der Buchse 49 ist der Gängigkeit der profilierten Schraubenfläche 12 (13) des elastischen Belags 10 (11) des Stators 4 (5) gleich. Ihrerseits sind die Profile der Oberflächen 45 und 50 der jeweiligen Buchsen 44 und 49 so ausgeführt, daß bei der Kopplung derselben mit der profilierten Oberfläche 12 (13) des elastischen Belags 10 (11) des Stators 4 (5) kein Spalt zwischen ihnen besteht.

Die Einstellung der Montagevorrichtung 21, (41) zum orientierten Zusammenbau der Rotoren 6 und 7 (bzw. der Statoren 4 und 5) des Sektions-Bohrlochsohlen-Schraubenmotors wird dazu durchgeführt, daß bei der Anbringung der Montageelemente 22 und 23 (42 und 43) an den profilierten Oberflächen 14 und 15 (12 und 13) der zu verbindenden Rotoren 6 und 7 (bzw. der Statoren 4 und 5)-mit der Möglichkeit der Ausübung einer kontinuierlichen Sichtkontrolle-eine einheitliche profilierte Oberfläche dieser Montageelemente 22 und 23 (42 und 43) aufrechterhalten wird, d.h., die profilierte Oberfläche 34 (50) des Montageelementes 23 (43) ist die Fortsetzung der profilierten Oberfläche 27 (45) des Montageelementes 22 (42).

Das Verfahren zum Einstellen der Montagevorrichtung 21 zum orientierten Zusammenbau der Rotoren 6 und 7 besteht aus folgendem (Fig. 6): die Montagevorrichtung 21 wird an der profilierten Oberfläche 57 eines Einstellrotors 58 angebracht. Hierbei ist die Länge L, der mehrgängigen profilierten Oberfläche 57 des Rotors 58 zumindest gleich dem Abstand L₂ zwischen den äußeren Stirnseiten 59 und 60 der Montageelemente 22 und 23. Da die profilierten Oberflächen 27 und 34 der elastischen Beläge 26 und 33 der Montageelemente 22 und 23 zur profilierten Oberfläche 57 des Einstellrotors 58 passend sind, wird nach der Anbringung der Montagevorrichtung 21 am Einstellrotor 58 die profilierte Oberfläche 34 des Belags 33 des Montageelementes 23 in dieser Lage eine Fortsetzung der profilierten Oberfläche 27 des elastischen Belags 26 des Montageelementes 22 bilden. Zugleich sind die Montageelemente 22 und 23 mittels der Steifkupplungen 24 starr untereinander verbunden, während sich die Scheibe 36 der Korrektureinrichtung 35 in freiem unbefestigtem Zustand befindet. Durch Drehung der Scheibe 36 in bezug auf die Längsachse der Buchsen 25, 31 verdreht man die Scheibe 36 in der Winkelrichtung derart, daß die radialen Einkerbungen 38 der Scheibe 36 mit den radialen Einkerbungen 39, welche an der Stirnfläche der Buchse 31 aufgetragen wind, fluchten. Da die radialen Einkerbungen 38 und 39 an den beiden Einzelteilen gleichmäßig angebracht sind, d.h. der Zentriwinkel a zwischen zwei beliebigen benachbarten radialen Einkerbungen ein und derselbe ist, kann die Übereinstimmung der radialen Einkerbungen 38 und 39 bei jeder beliebigen Lage der Scheibe 36 erzielt werden. Nachdem die Scheibe 36 in bezug auf die Buchse 31 so eingestellt werden ist, daß die Einkerbunden 38 mit den Einkerbungen 39 fluchten, fixiert man, ohne die Lage der Einzelteile zu ändern, die Lage der Scheibe 36 in bezug auf das Gehäuse 28 mit Hilfe der Schraube 37. Da das Gehäuse 28 des Montageelementes 23 vermittels der Steifkupplung 24 mit der Buchse 25 des Montageelementes 22 starr verbunden ist, die Scheibe 36 in bezug auf das Gehäuse 28 festgelegt ist und die Montagevorrichtung 21 sich auf der profilierten Oberfläche 57 des Einstellrotors 58 befindet, ist die Vorrichtung 21 nach Vollendung dieser Arbeitsgänge eingestellt.

In ähnlicher Weise erfolgt das Einstellen der Montagevorrichtung 41 zum orientierten Zusammenbau de Statoren 4 und 5 (Fig. 7). Das Einstellungsverfahren besteht aus folgendem. Die Montagevorrichtung 41 bringt man an der profilierten Oberfläche 61 eines Einstellstators 62 an. In dieser Ausführungsform ist der Einstellstator 62 in Gestalt eines Gehäuses 63 mit an dessen Innenfläche anvulkanisiertem elastischem Belag 64 ausgebildet. Hierbei ist die Länge L₃ der profilierten Oberfläche 61 des Einstellstators 62 zumindest gleich dem entsprechenden Abstand L₄ zwischen den äußeren Stirnseiten 65 und 66 der Montageelemente 42 und 43. Ebenso wie im vorhergehenden Fall ist die profilierte Oberfläche 61 des elastischen Belags 64 den Einstellstators 62 zu den profilierten Oberflächen 45 und 50 der Montageelemente 42 und 43 passend. Deshalb ist nach dem Einsetzen der Montagevorrichtung 41 im Einstellstator 62 die profilierte Oberfläche 50 des Montageelementes 43 eine Fortsetzung der profilierten Oberfläche 45 des Montageelementes 42.

Die Buchse 44 des Montageelementes 42 ist an der Speeifkupplung 46 starr befestigt, und die Lage der beweglichen Buchse 49 ist durch den Einstellstator 62 bedingt, in dessen Innerem sich die Montagevorrichtung 41 befindet. Die Drehung der Scheibe 52 in bezug auf die Längsachse der Buchsen 44, 49 wird in der Winkelrichtung derart vorgenommen, daß die radialen Einkerbungen 55 der Scheibe 52 mit den radialen Einkerbungen 56 an der Stirnfläche der beweglichen Buchse 49 zusammenfallen. Hiernach bewegt man mit Hilfe der Mutter 54 die Scheibe 52 in axialer Richtung auf die Kegelfläche (53) der Steifkupplung 46 zu und befestigt die Scheibe 52 auf derselben. Da die Buchse 44 des Montageelementes 42 und die Scheibe 52 der Korrektureinrichtung 51 des Montageelementes 43 nach der Anbringung an der profilierten Oberfläche 61 des Einstellstators 62 und der Übereinstimmung der Einkerbungen 55 und 56 der Scheibe 52 und der beweglichen Buchse 49 starr an der Steifkupplung 46 befestigt sind, ist die Einstellung der Montagevorrichtung beendet.

Die auf diese Weise eingestellten Montagevorrichtungen 21 und 41 werden im weiteren zum orientierten Zusammenbau der Statoren 4 und 5 sowie der Rotoren 6 und 7 des Sektions-Bohrlochsohlen-Schraubenmotors benutzt.

Der Sektions-Bohrlochsohlen-Schraubenmotor wird durch aufeinanderfolgenden Zusammenbau der Rotoren 6 und 7 sowie der Statoren 4 und 5 der Motorsektionen 1 und 2 zusammengebaut. Der Zusammenbau der Rotoren 6 und 7 wird folgendermaßen vorgenommen. (Fig. 8). Die Rotoren 6 und 7 werden mittels der Gewindebuchse 19 miteinander verbunden und dann an den Gewinden 67 und 68 vorläufig befestigt. Dann bringt man an den profilierten Oberflächen 14 und 15 der zu verbindenden Rotoren 6 und 7 die Montagevorrichtung 21 mit der Korrektureinrichtung 35 in solcher Weise an, daß die profilierte Oberfläche 27 des elastischen Belags 26 des Montageelementes 22 sich auf der profilierten Oberfläche 14 des Rotors 6 befindet, während die profilierte Oberfläche 34 des elastishen Belags 33 der beweglichen Buchse 31 des Montageelementes 23 sich auf der profilierten Oberfläche 15 des Rotors 7 befindet. Hiernach nimmt man die endgültige Befestigung der Gewinde 67 und 68 vor. Bei der Befestigung der Gewinde 67 und 68 befestigt man den Rotor 6 unbeweglich, zusammen mit ihm wird das Montageelement 22 der Montagevorrichtung 21 unbeweglich befestigt. Der im beweglichen Teil eines (in der Zeichnung nicht gezeigten) mechanischen Montageschlüssels angeordnete Rotor 7 wird zusammen mit der beweglichen Buchse 31 relative zum feststehenden Gehäuse 28 des Montageelementes 23 gedreht. Bei der Verschraubung der Gewinde 67 und 68 erzielgt man eine Übereinstimmung der radialen Einkerbungen 39 der beweglichen Buchse 31 mit den radialen Einkerbungen 38 der Scheibe der vorläufig eingestellten Korrektureinrichtung 35 im Bereich der Winkelverschiebungen der zu verbindenden Einzelteile (der Rotoren 6 und 7 und der Gewindebuchse 19) innerhalb der für die zu verschraubenden Gewinde 67 und 68 zulässigen Drehmomente. Im Prozeß des Zusammenbaus wird eine ständige Sichtkontrolle über die Größe des Verschraubdrehmomentes und die Lage der radialen Einkerbungen 38 und 39 ausgeübt.

Die auf diese Weise zusammengebauten Rotoren 6 und 7 besitzen profilierte Oberflächen 14 und 15, die eine Fortsetzung der einen durch die andere sind oder, mit anderen Worten, einen monolithischen Rotor mit einer einheitlichen profilierten Oberfläche darstellen.

In ähnlicher Weise erfolgt der orientierte Zusammenbau der Statoren 4 und 5 des Sektions-Bohrlochsohlen-Schraubenmotors mit Hilfe der Montagevorrichtung 41 mit der Korrektureinrichtung 51 (Fig. 9). Zuerst werden die Statoren 4 und 5 mittels der Gewindebuchse 16 miteinander verbunden, und alle zu verbindenden Einzelteile werden untereinander auf den Gewinden 69 und 70 befestigt. Dann bringt man an den profilierten Oberflächen 12 und 13 der Statoren 4 und 5 die Montagevorrichtung 41 mit der Korrektureinrichtung 51 in solcher Weise an, daß die profilierte Oberfläche 45 der Buchse 44 des Montageelementes 42 sich auf der profilierten Oberfläche 12 des elastischen Belags 10 des Stators 4 befindet, während die profilierte Oberfläche 50 der beweglichen Buchse 49 des Montageelementes 43 sich auf der profilierten Oberfläche 13 des elastischen Belags 11 des Stators 5 befindet. Des weiteren nimmt man die endgültige Befestigung der Gewinde 69 und 70 vor. Bei der Befestigung der Gewinde 69 und 70 befestigt man den Stator 4 unbeweglich, zusammen mit ihm wird das Montageelement 42 der Montagevorrichtung 41 unbeweglich befestigt, während der Stator 5 zusammen mit der beweglichen Buchse 49 des Montageelementes 43 im beweglichen Teil eines (nicht gezeigten) mechanischen Schlüssels relativ zur feststehenden Scheibe 52 gedreht wird, die an der Steifkupplung 46 starr befestigt ist. Hierbei erzielt man eine Übereinstimmung der radialen Einkerbungen 56 der beweglichen Buchse 49 mit den radialen Einkerbungen 55 der Scheibe 52 der Korrektureinrichtung 51 im Bereich der Winkelverschiebungen der zu verbindenden Teile (der Statoren 4 und 5 und der Gewindebuchse 16) innerhalb der für die zu verschraubenden Gewinde 69 und 70 zulässigen Drehmomente.

Ebenso wie im Falle des orientierten Zusammenbaus der Rotoren 6 und 7 besitzen die nach dem beschriebenen Verfahren zusammengebauten Statoren 4 und 5 profilierte Oberflächen 12 und 13 ähnlich der profilierten Oberfläche eines einheitlichen monolithischen Stators.

In ähnlicher Weise kann die erforderliche Anzahl der gleichnamigen Einzelteile (Rotoren und Statoren) zu einer einheitslichen monolithischen Gruppe zusammengebaut werden, welche eine einheitliche profilierte Oberfläche aufweist. Dann werden die auf diese Weise zusammengebauten Rotoren 6 und 7 in die in ähnlicher Weise zusammengebauten Statoren 4 und 5 eingesetzt, an den oberen Stator 4 wird die Gewindebuchse 17 befestigt und die beiden Motorsektionen 1 und 2 werden mit der Spindelsektion 3 des Sektions-Bohrlochsohlen-Schraubenmotors verbunden (Fig. 1).

### Gewerbliche Verwertbarkeit

Am effektivsten kann die vorliegende Erfindung als hydraulischer Bohrlochsohlenmotor beim Niederbringen von Erdöl- und Erdgasbohrungen angewendet werden.

Die Erfindung kann auch auf anderen Gebieten der Technik Anwendung finden, beispielsweise im Erzbergbau beim Bohren von arₜesischen Brunnen und geologischen Erkundungsbohrungen sowie bei der Generalüberholung von Bohrlöchern.

## Patentansprüche

1. Montagevorrichtung zum orientierten Zusammenbau der Arbeitsorgane eines Sektions-Bohrlochsohlen-Schraubenmotors (21, 41) unter Verwendung einteiliger Gewindebuchsen (16,19) mit Montageelementen (22, 23, 42, 43) mit profilierten Oberfläche (27, 34, 45, 50), deren Gängigkeit durch die Schraubengewinde dieser Oberflächen (27, 34, 45, 50) bestimmt wird, die der profilierten Oberfläche (12,13,14,15) des Arbeitsorgans (4, 5, 6, 7) des Motors entsprechen, dadurch gekennzeichnet, daß die Montageelemente (22, 23, 42, 43) mittels einer Steifkupplung (24, 46) verbunden sind und jedes von ihnen eine Buchse (25, 31, 44, 49) mit profilierter Oberfläche (27, 34, 45, 50) enthält, wobei die gleichnamigen Buchsen (25, 31, 44, 49) gleichachsig angeordnet sind, eine der Buchsen (25, 44) mit der Steifkupplung (24, 46) starr verbunden ist und die andere (31, 49) in bezug auf die eigene Längsachse verschiebbar angeordnet ist, wobei die Vorrichtung mit einer Scheibe (36, 52) mit Feststeller (37, 54) versehen ist, welche an der Steifkupplung (24, 46) angebracht ist, wobei die Stirnflächen der Scheibe (36, 52) und der beweglichen Buchse (31, 49) in gleichem Abstand voneinander befindliche radiale Einkerbungen (38, 39, 55, 56) aufweisen, deren Anzahl der Gängigkeit der profilierten Oberfläche (27, 34, 45, 50) der Montageelemente (22, 23, 42, 43) gleich ist.

2. Verfahren zum Einstellen der Montagevorrichtung nach Anspruch 1, dadurch gekennzeichnet, daß man die profilierten Oberflächen (27, 34, 45, 50) der Buchsen (25,31,44,49) des Montageelementes (22, 23, 42, 43) mit der profilierten Oberfläche (57, 61) des Einstellemenents (58, 62) vereinigt, dessen Länge nicht kleiner als der Abstand zwischen den äußeren Stirnseiten (59, 60, 65, 66) der Buchsen (25,31,44,49) und dessen profilierte Oberfläche (57, 61 ) aber der profilierten Oberfläche des Arbeitsorgans (4, 5, 6, 7) des Motors identisch ist, und durch Verschiebung der Scheibe (36, 52) in bezug auf die Längsachse der Buchsen (25, 31, 44, 49) die radialen Einkerbungen (38, 55) der Scheibe (36, 52) mit den radialen Einkerbungen (39, 56) der beweglichen Buchse (31, 49) zur Übereinstimmung bringt, worauf man die Scheibe (36, 52) an der Steifkupplung (24, 46) mittels des Feststellers (37, 54) befestigt.

3. Verfahren zum orientierten Zusammenbau der Arbeitsorgane eines Sektions-Bohrlochsohlen-Schraubenmotors mit einer Stützeinheit (3), die mit einer Motorsektion (1, 2) verbunden ist, die hintereinander angeordnete Arbeitsorgane--einen Stator (4, 5) und einen Rotor (6, 7)-aufweist, die über ihre profilierten Schraubenflächen (12, 13, 14, 15) miteinander zusammenwirken, deren Gängigkeit durch die Schraubengewinde dieser Oberflächen bestimmt wird, wobei die gleichnamigen Paare der benachbarten Arbeitsorgane (4, 5, 6, 7) gleichachsig starr durch einteilige Gewindebuchsen (16, 19) untereinander verbunden sind, unter Verwendung der Montagevorrichtung nach Anspruch 1, das die Vereinigung der profilierten Oberfläche (14, 15, 12, 13) der Arbeitsorgane (4, 5, 6, 7) des Motors und der Buchsen (25, 31, 44, 49) der Montageelemente (22, 23, 42, 43) der Montagevorrichtung (21, 41) einschließt, dadurch gekennzeichnet, daß man die gleichnamigen Arbeitsorgane (4, 5, 6, 7) mittels der Gewindebuchsen (16, 19) mit vorläufiger Befestigung auf den Gewinden (67, 68, 69, 70) untereinander verbindet, die profilierten Oberflächen (27, 34, 45, 50) der Buchsen (25, 31, 44, 49) der Montageelemente (22, 23, 42, 43) der eingestellten Montagevorrichtung jeweils mit den profilierten Oberflächen (12, 13, 14, 15) der zu verbindenden Arbeitsorgane (4, 5) vereinigt und die endgültige Befestigung der Gewinde im Bereich der Winkelverschiebungen der zu verbindenden Arbeitsorgane (4, 5, 6, 7) innerhalb der für die zu verschraubenden Gewinde zulässigen Drehmomente bis zur Übereinstimmung der radialen Einkerbungen (38, 39, 55, 56) an der Scheibe (36, 52) und der beweglichen Buchse (31, 49) des Montageelementes (23, 43) vornimmt.

## Revendications

1. Dispositif de montage pour l'assemblage orienté des organes de travail d'un moteur d'attaque à hélices, constitué par des sections (21, 41), dispositif qui comporte des douilles filetées monolithes avec des éléments de montage (22, 23, 42, 43) à surface profilée (27, 34, 45, 50), dont le nombre de filets est déterminé conformément aux filets hélicoidaux desdites surfaces (27, 34, 45, 50) de la surface profilée correspondante (12, 13, 14, 15) de l'organe de travail (4, 5, 6, 7) du moteur, caractérisé en ce que les éléments de montage (22, 23, 42, 43) sont liés par un raccord (24,46) et que chacun desdits éléments comporte une douille (25, 31, 44, 49) à surface profilée (27, 34, 45, 50), les douilles homonymes (25, 31, 44, 49) étant montées coaxialement, que l'une desdites douilles (25, 44) est liée rigidement au raccord (24, 46) et que l'autre douille (31, 49) est montée avec la possibilité de se déplacer par rapport à son axe longitudinal, que le dispositif est muni d'un disque (36, 52) avec un arrêtoir (37, 54), monté sur le raccord (24,46), que les surfaces frontales du disques (36, 52) et de la douille mobile (31, 49) sont marqués par des traits de repère radiaux équidistant l'un de l'autre (38, 39, 55, 56), dont le nombre est égal à celui de filets de la surface profilée (27, 34, 45, 50) de l'élément de montage (22, 23, 42, 43).

2. Procédé de réglage du dispositif de montage selon la revendication 1, caractérisé en ce qu'on met en coincidence les surfaces profilées (27, 34, 45, 50) des douilles (25, 31, 44, 49) d'un élément de montage (22, 23, 42, 43) avec la surface profilée (57, 61) de l'élément de réglage (58, 62), sa longueur n'étant pas inférieure à la distance entre les faces en bout exterieures (59, 60, 65, 66) des douilles (25, 31, 44, 49) et la surface profilée (57, 61) étant identique à la surface profilée de l'organe de travail (4, 5, 6, 7) du moteur, puis en déplaçant le disque (36, 52) par rapport à l'axe longitudinal des douilles (25, 31, 44, 49) on met en coincidence les traits de repère radiaux (38, 55) du disque (36, 52) avec les traits de repère radiaux (39, 56) d'une douille mobile (31, 49), ensuite on fixe rigidement le disque (36, 52) sur le raccord (24, 46) par un arrêtoir (37, 54).

3. Procédé d'assemblage orienté des organes de travail d'un moteur d'attaque à hélices constitué par des sections, qui comporte un organe d'appui (3), lié à une section motrice (1, 2) composée des organes de travail: d'un stator (4, 5) et d'un rotor (6, 7) coopérant entre eux suivant les surfaces hélicoidales (12, 13, 14, 15), dont le nombre de filets est déterminé conformément aux filets hélicoidaux desdites surfaces, les couples homonymes d'organes de travail voisins (4, 5, 6, 7) étant liés rigidement coaxialement entre eux par des douilles filetées monolithes (16,19) à l'aide du dispositif de montage conforme à la revendication 1, consistant à mettre en coincidence les surfaces profilées (14, 15, 12, 13) des organes de travail (4, 5, 6, 7) du moteur et des douilles (25, 31, 44, 49) des éléments de montage (22, 23, 42, 43) du dispositif de montage (21, 41), caractérisé en ce qu'on raccorde les organes de travail homonymes (4, 5, 6, 7) l'un avec l'autre par les douilles filetées (16, 19) en les ayant bloquées au préalable sur leurs filetages (67, 68, 69, 70) on met en coincidence les surfaces profilées (27, 34, 45, 50) des douilles (25, 31, 44, 49) des éléments de montage (22, 23, 42, 43) du dispositif de réglage respectivement avec les surfaces profilées (12, 13, 14, 15) des organes de travail à assembler (4, 5, 6, 7) et on effectue le blocage définitif des filetages dans la plage des décalages angulaires des organes de travail à raccorder (4, 5, 6, 7) dans les limites des couples moteurs admissibles pour les filetages à visser jusqu'à la mise en coincidence des traits de repère radiaux (38, 39, 55, 56) sur le disque (36, 52) et sur la douille mobile (31, 49) de l'élément de montage (23, 43).

## Claims

1. A mounting fixture for oriented assembly of the working members of the downhole sectional screw motor (21, 41), comprising solid thread bushings (16, 19) with mounting elements (22, 23, 42, 43) with profile surfaces (27, 34, 45, 50) whose starts are determined by the screw threads of these surfaces (27, 34, 45, 50) which correspond to the profile surface (12, 13, 14, 15) of the working member (4, 5, 6, 7) of the motor, characterized in that the mounting elements (22, 23, 42, 43) are connected by a coupling (24, 46) and each of them has a bushing (25, 31, 44, 49) with the profile surface (27, 35, 45, 50), the like bushings (25, 31, 44, 49) being installed coaxially, one of the bushings (25, 44) being rigidly connected to the coupling (24, 46), while the other bushing (31, 49) is mounted with the possibility of moving with respect to its longitudinal axis, and the fixture is provided with a disk (36, 52) having an arrester (37, 54) arranged on the coupling (24, 46), whereas the end face surfaces of the disk (36, 52) and the movable bushing (31, 49) have spaced equidistantly from each other radial cuts (38, 39, 55, 56) whose number is equal to the starts in the profile surface (27, 34, 45, 50) of the mounting elements (22, 23, 42, 43).

2. A method of adjusting the mounting fixture, according to claim 1, characterized in that the profile surfaces (27, 34, 45, 50) of the bushings (25, 31, 44, 49) of the mounting element (22, 23, 42, 43) are superposed with the profile surface (57, 61) of the adjusting element (58, 62) whose length is not less than the distance between the external end faces (59, 60, 65, 66) of the bushings (25, 31, 44, 49) and the profile surface (57, 61) is identical to that of the working member (4, 5, 6, 7) of the motor, and moving the disk (36, 52) relative to the longitudinal axis of the bushings (25, 31, 44, 49) the radial cuts (38, 55) of the disk (36, 52) are superposed with the radial cuts (39, 56) of the movable bushing (31, 49), whereupon the disk (36, 52) is rigidly secured on the coupling (24, 46) by means of an arrester (37, 54).

3. A method of oriented assembly of the working members of the downhole sectional screw motor with a bearing unit (3) connected to a moving section (1, 2) incorporating successively arranged working members-a stator (4, 5) and a rotor (6, 7)-interacting with each other along the profile screw surfaces (12, 13, 14, 15) whose starts are determined by the screw pairs of the surfaces, the like pairs of the adjacent working members (4, 5, 6, 7) being rigidly coaxially connected to each other by means of solid thread bushings (16, 19), with the use of the mounting fixture according to claim 1, which comprises superposing of the profile surfaces (14, 15, 12, 13) of the working members (4, 5, 6, 7) of the motor and the bushings (25, 31, 44, 49) of the mounting elements (22, 23, 42, 43) of the mounting fixture (21, 41), characterized in that the like working members (4, 5, 6, 7) are connected to each other by thread bushings (16, 19) with a pre-securing along the threads (67, 68, 69, 70), the profile surfaces (27, 34, 45, 50) of the bushings (25, 31, 44, 49) of the mounting elements (22, 23, 42, 43) of the adjusted mounting fixture are superposed respectively with the profile surfaces (12, 13, 14, 15) of the working members (4, 5, 6, 7) being connected and the threads are finally secured in the range of angular displacements of the connected working members (4, 5, 6, 7) within the limits of the permissible torques on the screwed threads until the radial cuts (38, 39, 55, 56) on the disk (36, 52) and the movable bushing (31, 49) of the mounting element (23, 43) are superposed.
